# EUROPÄISCHE PATENTSCHRIFT

(11) **EP 2 132 419 B1**
(45) Veröffentlichungstag und Bekanntmachung des Hinweises auf die Patenterteilung: **11.08.2010**
(21) Anmeldenummer: 08717684.8
(22) Anmeldetag: 12.03.2008
(51) Int. Cl.: F01L 13/00, F01L 1/14, F01L 1/25

(54) **SCHALTBARES VENTILTRIEBSTEIL**
SWITCHABLE VALVE TRAIN PART
ÉLÉMENT DE DISTRIBUTION COUPLABLE

(30) Priorität: 05.04.2007 US 910347 P; 07.04.2007 DE 102007016739
(43) Veröffentlichungstag der Anmeldung: 16.12.2009
(73) Patentinhaber: Schaeffler Technologies GmbH & Co. KG, 91074 Herzogenaurach (DE)
(72) Erfinder: ITOAFA, Calin Petru, 91315 Höchstadt (DE)
(86) Internationale Anmeldenummer: PCT/EP2008/052938
(87) Internationale Veröffentlichungsnummer: WO 2008/122477

(56) Entgegenhaltungen:
- WO-A-03/067037
- WO-A-03/067038
- DE-A1- 4 225 797
- DE-C1- 4 492 633
- US-A1- 2002 035 977
- US-A1- 2003 075 129

## Beschreibung

### Gebiet der Erfindung

Die Erfindung betrifft ein schaltbares Ventiltriebsteil, mit einem hohlzylindrischen Gehäuse, in dessen Bohrung ein demgegenüber relativ axial bewegliches Innenelement mit seinem Außenmantel verläuft, wobei einem der Bauteile [Innenelement oder Gehäuse] wenigstens eine Bohrung mit zumindest einem im Entkoppelfall darin verlaufenden-Koppelkolben immanent ist, welche Bohrung in Richtung zum anderen Bauteil führt und an eine Ringfläche zwischen den Bauteilen mündet, welcher Koppelkolben für einen Koppelfall abschnittsweise mit einer Mitnehmerfläche des anderen Bauteils in Eingriff bringbar ist und wobei ein Lost-Motion-Federmittel vorgesehen ist, das die Bauteile in deren Ausschieberichtung voneinander weg beaufschlagt.

### Hintergrund der Erfindung

Ein derartiges Ventiltriebsteil, hier als Tassenstößel ausgebildet, geht aus der als gattungsbildend betrachteten DE 44 92 633 C1 hervor. Dessen Koppelmechanismus ist unmittelbar unterhalb des Bodenbereichs angeordnet. Der Fachmann erkennt, dass der vorbekannte Stößel relativ kompliziert aufgebaut ist und sich dessen Herstellung somit als unnötig kostenaufwändig erweist. Beispielsweise ist das Außenteil im Bodenbereich nicht symmetrisch ausgebildet, da unterhalb des ringförmigen Bodens Führungsbohrungen für die Koppelkolben appliziert sind. Auch ist das Innenteil unnötig massiv und kompliziert dargestellt. Aufgrund der vorgenannten massiven Ausbildung sind die oszillierenden Ventiltriebsmassen nachteilig erhöht. Die zu erkennende Kolbenkopplung führt zu einer relativ großen Flächenpressung im Koppelbereich, auch kann es zu unnötigem Kantenverschleiß im Einfahrbereich der Koppelkolben kommen.

Zudem sind aus dem älteren Stand der Technik Lösungen vorbekannt, bei denen die Koppelkolben im Koppelfall in eine stirnseitig angrenzende, allumlaufende Ringnut des jeweils anderen Bauteils einfahren. Die Ringnut schwächt zum einen das Material, so dass ggf. in diesem Bereich stärker dimensioniert werden muss. Zum anderen liegen aufgrund der Ringnut, durch welches Hydraulikmittel stirnseitig vor den oder die Koppelkolben geleitet wird, relativ lange Hydraulikmittelwege vor. Dies kann zu unerwünscht langen Schaltzeiten bzw. Fehlschaltungen innerhalb des zur Verfügung stehenden Zeitfensters (Grundkreis) führen.

### Aufgabe der Erfindung

Aufgabe der Erfindung ist es daher, ein schaltbares Ventiltriebsteil der vorgenannten Art zu schaffen, bei dem die zitierten Nachteile mit einfachen Mitteln beseitigt sind.

### Lösung der Aufgabe

Erfindungsgemäß wird diese Aufgabe dadurch gelöst, dass der jeweilige Koppelkolben, ausgehend von dessen der Mitnehmerfläche zugewandter Stirn, an einer Axialseite mit einer abschnittsweisen Abflachung versehen ist, wobei das andere Bauteil, lediglich im Umfangsabschnitt der angrenzenden Bohrung mit dem Koppelkolben im einen Bauteil, in seiner Bohrung / an seinem Außenmantel, mit einer lediglich sichelartigen Materialfreistellung versehen ist, an deren einer flachen Axialstirn die Mitnehmerfläche für einen Eingriff der Abflachung des Koppelkolbens für den Koppelfall dargestellt ist und wobei einerseits der Koppelkolben gegenüber dessen Bohrung und andererseits die Bauteile zueinander mit einer respektiven Rotationssicherung versehen sind.

Somit liegt ein schaltbares Ventiltriebsteil vor, bei dem die zitierten Nachteile wirkungsvoll beseitigt sind. Der Schutzbereich der Erfindung bezieht sich insbesondere auf schaltbare Ventiltriebsteile wie Tassenstößel, ist jedoch nicht hierauf beschränkt. Gleichermaßen sind vom Schutzbereich schaltbare Rollen- oder Flachstößel und schaltbare Abstützelemente mit umfasst. Sämtliche Elemente können mit hydraulischem oder mechanischem Spielausgleich versehen sein.

Der Erfindungsgedanke betrifft Lösungen mit wenigstens einem Koppelkolben, vorzugsweise sollen jedoch zwei sich diametral gegenüber liegende Koppelkolben appliziert sein. Denkbar und vorgesehen sind jedoch auch Lösungen, mit einer Koppelkolbenzahl >2 (sternförmige Anordnung).

Im Entkoppelfall können die Koppelkolben im Gehäuse sitzen und für den Koppelfall(groβer-Nockenhub) radial nach innen in ihre jeweilige sichelartige Materialfreistellung am Außenmantel des Innenteils verschoben werden. Außerdem können die Koppelkolben im Innenteil, beispielsweise in einer Radialbohrung, verlaufen und für den Koppelfall radial nach außen in die angrenzende sichelartige Materialfreistellung der Bohrung des Gehäuses verlagert werden. Zweckmäßig ist es, wenn die Koppelkolben an ihrer entsprechenden Axialseite (Koppelbereich) mit einer Abflachung versehen sind, dies ist jedoch nicht Bedingung.

Die vorschlagsgemäße jeweilige sichelartige Materialfreistellung kann für den Fall deren Ausbildung in der Bohrung des Gehäuses beispielsweise durch einen einfachen Scheibenfräsvorgang generiert werden. Denkbar sind jedoch auch andere spanabhebende Vorgänge wie Eindrehen bzw. ein spanloses Einbringen wie Prägen, Fließpressen bzw. Einsicken.

Besonders bevorzugt ist es, wenn das schaltbare Ventiltriebsteil, wie genannt, als ab- oder umschaltbarer Tassenstößel ausgebildet ist. Als Bohrung für die vorzugsweise zwei Koppelkolben ist insbesondere an eine Radialbohrung gedacht, die in einem Arbeitsgang einfach dargestellt werden kann. Denkbar und vorgesehen ist es jedoch auch, für jeden Koppelkolben eine Sackbohrung o. dgl. zu applizieren.

In Koppelrichtung werden die Koppelkolben vorzugsweise über Druckfederkraft radial nach außen (für den Fall deren Anordnung im Innenteil) beaufschlagt. Eine Rückverlagerung in Entkoppelrichtung ist über in die sichelartige Materialfreistellung jeweils leitbares Hydraulikmittel ermöglicht.

Die jeweilige sichelartige Materialfreistellung schwächt nur geringfügig die Wandstärke, so dass auf notwendige Versteifungsmaßnahmen wie bei einer Ringnutkopplung im Stand der Technik verzichtet werden kann. Der Fachmann erkennt, dass aufgrund des Verzichts auf die Ringnut auch verkürzte Hydraulikmittelwege vorliegen.

Um insbesondere eine einfache Heranleitung des Hydraulikmittels in die sichelartigen Materialfreistellungen beim Tassenstößel zu gewährleisten, ist es in Konkretisierung der Erfindung vorgeschlagen, im Inneren des Gehäuses ein dünnwandiges Blechteil anzulegen, in dem entsprechende Kanäle, ausgehend von einem oder mehreren Durchlässen im Hemd, eingeformt sind. Ggf. können die Kanäle auch an einer Innenwandung des Gehäuses appliziert sein, so dass das dünnwandige Blechteil ggf. auch glattflächig dargestellt werden kann.

Zur umfangsmäßigen Lagezuordnung der Koppelkolben zu ihren sichelartigen Materialfreistellungen ist es vorgeschlagen, in einem Ringspalt zwischen beiden Ventiltriebsbauteilen eine einfache Rotationssicherung wie einen Stift, eine Kugel o. dgl. zu applizieren.

Gleichfalls müssen die Koppelkolben, für den Fall ihrer Ausbildung mit einer Abflachung für einen "face-to-face"-Kontakt mit der entsprechenden Gegenfläche der sichelartigen Ausformung, gegenüber ihrer Bohrung rotationsgesichert werden. Hier bietet sich ein einfach auf deren Abflachungen legbarer Sicherungsring o. ä. an. Ggf. können die Koppelkolben auch durch einen in deren Radialbohrung einragenden Stift verdrehgesichert werden.

Des weiteren ist es in Konkretisierung der Erfindung vorgesehen, das Innenteil dünnwandig / rohrartig auszubilden, wobei die Radialbohrung mit den Koppelkolben Bestandteil eines einfachen Querstegs ist. Somit liegt ein sehr preiswert darstellbares Innenelement vor.

### Kurze Beschreibung der Zeichnung

Die Erfindung ist zweckmäßiger weise anhand der Zeichnung näher erläutert. Es zeigen:
- Figur 1: einen Längsschnitt durch einen Tassenstößel als schaltbares Ventiltriebsteil;
- Figur 2: einen Querschnitt nach der Schnittlinie A-A der Figur 1 und
- Figur 3: eine um 90° gegenüber Figur 1 gedrehte Schnittansicht.

### Ausführliche Beschreibung der Zeichnung

Dargestellt ist ein schaltbares Ventiltriebsteil 1, hier als Tassenstößel ausgebildet.

Das Ventiltriebsteil 1 besteht aus einem hohlzylindrischen Gehäuse 2, das über sein dünnwandiges Hemd 21 in einer Aufnahme der Brennkraftmaschine oszillierend anordenbar ist. Das Hemd 21 erstreckt sich von einem Außenrand 20 eines ringähnlichen Bodens 19 in nockenferne Richtung. Von einem Innenrand 22 des Bodens 19 geht ein Ansatz 23 weg. Dieser besitzt eine Bohrung 3, in der ein demgegenüber axial bewegliches, dünnwandig / rohrartig ausgebildetes Innenelement 4 aufgenommen ist. Das Innenelement 4 hat keinen Nockenkontakt, so dass das schaltbare Ventiltriebsteil 1 als Abschaltelement vorliegt.

In einem Quersteg 38 des Innenelements 4 verläuft eine Bohrung 6, die hier als Radialbohrung vorliegt. In dieser Bohrung 6 liegen sich im Entkoppelfall zwei Koppelkolben 7 diametral gegenüber. Diese sind radial nach außen (Koppelrichtung) über die Kraft einer gegen deren innere Stirnen 17 wirkenden Schraubendruckfeder als Federmittel 18 beaufschlagt.

An einer Axialseite 12 (hier Nockenseite) sind die Koppelkolben 7, ausgehend von ihren radial äußeren Stirnen 11, mit je einer abschnittsweisen Abflachung 13 versehen. Figur 1 offenbart den Koppelzustand des Ventiltriebsteils 1, bei dem die Koppelkolben 7, abschnittsweise radial nach außen ausgefahren, mit einer Mitnehmerfläche 9 in der Bohrung 3 des Gehäuses 2 in Eingriff sind. Diese Mitnehmerfläche 9 ist durch eine obere flache Axialstirn einer sichelartigen Materialfreistellung 14 dargestellt, an der die jeweilige Abflachung 13 des Koppelkolbens 7 im Koppelfall anliegt. Die Materialfreistellung 14 kann beispielsweise mit einem in die Bohrung 3 des Gehäuses 2 einfahrbaren einfachen Scheibenfräser generiert werden (siehe auch Figur 2).

Wie zu erkennen, ist die Bohrung 3 des Gehäuses 2 Bestandteil des sich vom Innenrand 22 des Bodens 19 des Gehäuses 2 in nockenferne Richtung erstreckenden hohlzylindrischen Ansatzes 23.

Eine Rückverlagerung der Koppelkolben 7 in Entkoppelrichtung erfolgt über vor deren radial äußere Stirnen 11 in die Materialfreistellung 14 leitbares Hydraulikmittel. Hierfür hat das Gehäuse 2 in seinem Inneren ein weitestgehend anliegendes, dünnwandiges Element 25 wie ein Blechteil.

Ausgehend von einem Durchlass 26 im Hemd 21 (siehe Figur 3), wird das Hydraulikmittel weiter über einen hemdseitig in das Element 25 geformten Steigkanal 27 in Bodenrichtung geleitet. Dort erfolgt eine Weiterleitung radial nach innen über wenigstens einen Radialdurchtritt 28 zwischen dem Boden 19 und dem dortig anliegenden Abschnitt des Elements 25. Radial innen wird das Hydraulikmittel weiter über einen Axialkanal 31 nach unten geleitet, der zwischen einem Außenmantel 30 des Ansatzes 23 und dem dortig befindlichen Bereich des Elements 25 verläuft. In das Element 25 ist radial vor den Materialfreistellungen 14 ein Ringkanal 32 eingeformt, der mit dem Axialkanal 31 in Verbindung steht. Ausgehend von diesem Ringkanal 32 erfolgt eine Weiterleitung des Hydraulikmittels über respektive Übertritte 33 unmittelbar in die Materialfreistellungen 14 vor den radial äußeren Stirnen 11 der Koppelkolben 7.

Eine Ringfläche 8 zwischen den Bauteilen 2, 4 ist von einer Rotationssicherung 16 übergriffen ist. Diese sitzt in einer Aussparung 34 im Außenmantel 5 des Innenelements 4 und ist als Wälzkörper ausgebildet. Radial außen greift die Rotationssicherung 16 (Wälzkörper) in eine entsprechende Längsnut 35 der Bohrung 3 des Ansatzes 23.

Gleichfalls haben die Koppelkolben 7 gegenüber deren Bohrung 6 eine Rotationssicherung 15. Diese ist als einfaches Sicherungselement wie ein Sprengring ausgebildet, der in einer Ringnut 36 am Außenmantel 5 des Innenelements 4 verläuft und im Bereich der Koppelkolben 7 auf deren Abflachungen 13 liegt.

### Liste der Bezugszahlen

1) Ventiltriebsteil
2) Gehäuse
3) Bohrung Gehäuse
4) Innenelement
5) Außenmantel
6) Bohrung Koppelkolben
7) Koppelkolben
8) Ringfläche
9) Mitnehmerfläche
10)Lost-Motion-Federmittel
11)(äußere)Stirn
12)Axialseite
13)Abflachung
14)Materialfreistellung
15)Rotationssicherung
16)Rotationssicherung
17)(innere) Stirn
18)Federmittel
19)Boden
20)Außenrand
21)Hemd
22)Innenrand
23)Ansatz
24)Oberseite
25)Element
26)Durchlass
27)Steigkanal
28)Radialdurchtritt
29)Unterseite Boden
30)Außenmantel
31)Axialkanal
32)Ringkanal
33)Übertritt
34)Aussparung
35)Längsnut
36)Ringnut
37)Entlüftungsöffnung
38)Quersteg

## Patentansprüche

1. Schaltbares Ventiltriebsteil (1), mit einem hohlzylindrischen Gehäuse (2), in dessen Bohrung (3) ein demgegenüber relativ axial bewegliches Innenelement (4) mit seinem Außenmantel (5) verläuft, wobei einem der Bauteile [Innenelement (4) oder Gehäuse (2)] wenigstens eine Bohrung (6) mit zumindest einem im Entkoppelfall darin verlaufenden Koppelkolben (7) immanent ist, welche Bohrung (6) in Richtung zum anderen Bauteil (2, 4) führt und an eine Ringfläche (8) zwischen den Bauteilen (4, 2) mündet, welcher Koppelkolben (7) für einen Koppelfall abschnittsweise mit einer Mitnehmerfläche (9) des anderen Bauteils (2, 4) in Eingriff bringbar ist und wobei ein Lost-Motion-Federmittel (10) vorgesehen ist, das die Bauteile (4, 2) in deren Ausschieberichtung voneinander weg beaufschlagt, **dadurch gekennzeichnet, dass** der jeweilige Koppelkolben (7), ausgehend von dessen der Mitnehmerfläche (9) zugewandter Stirn (11), an einer Axialseite (12) mit einer abschnittsweisen Abflachung (13) versehen ist, wobei das andere Bauteil (2, 4), lediglich im Umfangsabschnitt der angrenzenden Bohrung (6) mit dem Koppelkolben (7) im einen Bauteil (4, 2), in seiner Bohrung (3) / an seinem Außenmantel (5), mit einer lediglich sichelartigen Materialfreistellung (14) versehen ist, an deren einer flachen Axialstirn die Mitnehmerfläche (9) für einen Eingriff der Abflachung (13) des Koppelkolbens (7) für den Koppelfall dargestellt ist und wobei einerseits der Koppelkolben (7) gegenüber dessen Bohrung (6) und andererseits die Bauteile (4, 2) zueinander mit einer respektiven Rotationssicherung (15, 16) versehen sind.

2. Ventiltriebsteil nach Anspruch 1, **dadurch gekennzeichnet, dass** genau zwei Koppelkolben (7) vorgesehen sind, die in der als Radialbohrung ausgebildeten Bohrung (6) im Innenelement (4) verlaufen sowie sich diametral gegenüber liegen, wobei die Koppelkolben (7) in deren Koppelrichtung über die Kraft eines gegen deren innere Stirnen (17) wirkenden Federmittels (18) wie wenigstens einer Schraubendruckfeder beaufschlagt sind, wobei deren Verlagerung in Entkoppelrichtung über vor deren äußere Stirnen (11) in die jeweilige sichelartige Materialfreistellung (14) leitbares Hydraulikmittel dargestellt ist.

3. Ventiltriebsteil nach Anspruch 2, **dadurch gekennzeichnet, dass** als schaltbares Ventiltriebsteil (1) ein Tassenstößel vorgesehen ist, mit dem einen ringähnlichen Boden (19) als Nockenkontaktfläche aufweisenden Gehäuse (2), das über sein vom Außenrand (20) abstehendes Hemd (21) in einer Bohrung einer Brennkraftmaschine führbar ist, welcher Boden (19) von zumindest einem Großhubnocken kontaktierbar ist, wobei von einem Innenrand (22) des Bodens (19) ein hohlzylindrischer Ansatz (23) absteht, der die Bohrung (3) mit dem darin geführten Innenelement (4) hat, in welcher Bohrung (3) die beiden sichelartigen, sich gegenüber liegenden Materialfreistellungen (14) appliziert sind, an deren Oberseiten (24) die flachen Axialstirnen als Mitnehmerflächen (9) verlaufen und wobei das Innenelement (4) bodenseitig entweder nockenkontaktfrei ausgebildet oder mit einem scheibenartigen Boden für einen Anlauf eines Niedrig- oder Nullhubnockens versehen ist.

4. Ventiltriebsteil nach Anspruch 3, **dadurch gekennzeichnet, dass** im Inneren des Gehäuses (2) ein dünnwandiges Element (25) wie ein Blechteil angelegt ist, das im Wesentlichen dessen Innenkontur folgt, wobei, ausgehend von wenigstens einem Durchlass (26) in Hemd (21) des Gehäuses (2), in das Element (25) ein Steigkanal (27) für das Hydraulikmittel gebildet ist, der mit einem oder mehreren Radialdurchtritten (28) zwischen einer Unterseite (29) des Bodens (19) und dem Element (25) in Verbindung steht, wobei in das Element (25), am Außenmantel (30) des Ansatzes (23), wenigstens ein Axialkanal (31) geformt ist, der mit dem wenigstens einen Radialdurchtritt (28) kommuniziert sowie in bodenferne Richtung weiterführt, welcher Axialkanal (31) in einen in das Element (25) auf einer Höhe vor den Materialfreistellungen (14) geformten Ringkanal (32) oder Ringsegmentkanal mündet, von dem aus je ein Übertritt (33) durch den Ansatz (23) zu der jeweiligen sichelartigen Materialfreistellung (14) führt.

5. Ventiltriebsteil nach Anspruch 1, **dadurch gekennzeichnet, dass** die sichelartige Materialfreistellung (14) mit der Mitnehmerfläche (9) durch einen Fräsvorgang wie Scheibenfräsen oder durch Einsicken / Einprägen bzw. Ausdrehen dargestellt ist.

6. Ventiltriebsteil nach Anspruch 1 oder 2, **dadurch gekennzeichnet, dass** als Rotationssicherung (16) der Bauteile (4, 2) zueinander ein Körper wie eine Kugel / ein Stift vorgesehen ist, der in einer Aussparung (34) im Außenmantel (5) des Innenelements (4) oder der Bohrung (3) des Gehäuses (2) sitzt und, die Ringfläche (8) abschnittsweise übergreifend, in einer Längsnut (35) der Bohrung (3) des Gehäuses (2) oder des Außenmantels (5) des Innenelements (4) ein Führung erfährt.

7. Ventiltriebsteil nach Anspruch 2, **dadurch gekennzeichnet, dass** als Rotationssicherung (15) der zwei Koppelkolben (7) gegenüber deren Bohrung (6) ein Ringteil wie ein Sprengring appliziert ist, der konzentrisch zur Achse des Ventiltriebsteils (1) angeordnet ist, in einer Ringnut (36) am Außenmantel (5) des Innenelements (4) verläuft sowie im Bohrungsbereich auf den Abflachungen (13) der Koppelkolben (7) liegt.

8. Ventiltriebsteil nach Anspruch 3, **dadurch gekennzeichnet, dass** das Innenelement (4) im wesentlichen dünnwandig-rohrartig ausgebildet ist, wobei die radial durchgehende Bohrung (6) für die Koppelkolben (7) in einem das Innenelement unterteilenden Quersteg (38) verläuft.

## Claims

1. Switchable valve-drive part (1), with a hollow-cylindrical housing (2) in the bore (3) of which an inner element (4), axially movable in relation thereto, runs with its outer casing (5), at least one bore (6) with at least one coupling piston (7), running therein in the case of decoupling, being inherent in one of the components [inner element (4) or housing (2)], which bore (6) leads in the direction of the other component (2, 4) and issues on an annular face (8) between the components (4, 2), which coupling piston (7) can be brought partially into engagement with a driving face (9) of the other component (2, 4) in the case of coupling, and a lost-motion spring means (10) being provided, which acts upon the components (4, 2) in the direction in which these are pushed out away from one another, **characterized in that** the respective piston (7), starting from its end face (11) facing the driving face (9), is provided on an axial side (12) with a partial flattening (13), the other component (2, 4) being provided, only in the circumferential portion of the continuous bore (6) having the coupling piston (7), in one component (4, 2), in its bore (3)/on its outer casing (5), with a simple sickle-like material clearance (14), on one flat axial end face of which is provided the driving surface (9) for an engagement of the flattening (13) of the coupling piston (7) in the case of coupling, and, on the one hand, the coupling piston (7) being provided in relation to its bore (6) and, on the other hand, the components (4, 2) being provided in relation to one another with respective rotation prevention device (15, 16).

2. Valve-drive part according to Claim 1, **characterized in that** exactly two coupling pistons (7) are provided which run in the bore (6), designed as a radial bore in the inner element (4) and lie diametrically opposite one another, the coupling pistons (7) being acted upon in their coupling direction via the force of a spring means (18), such as at least one helical compression spring, acting against their inner end faces (17), their displacement in the decoupling direction being effected via hydraulic means conductable from their outer end faces (11) into the respective sickle-like material clearance (14).

3. Valve-drive part according to Claim 2, **characterized in that** the switchable valve-drive part (1) provided is a bucket tappet, with the housing (2) which has a ring-like bottom (19) as a cam contact face and which can be guided, via its shroud (21) projecting from the outer margin (20), in a bore of an internal combustion engine, which bottom (19) can be contacted by at least one large-stroke cam, there projecting from an inner margin (22) of the bottom (19) a hollow-cylindrical extension (23) which has the bore (3) with the inner element (4) guided therein, in which bore (3) are applied the two sickle-like mutually opposite material clearances (14), on the top sides (24) of which the flat axial end faces run as driving faces (9) and the inner element (4) either being designed to be free of cam contact on the bottom side or being provided with a disc-like bottom for a run-on of a low-stroke or a zero stroke cam.

4. Valve-drive part according to Claim 3, **characterized in that**, inside the housing (2), a thin-walled element (25), such as a sheet-metal part, is laid in place, which follows essentially the inner contour of the latter, and, starting from at least one passage (26) in the shroud (21) of the housing (2), a riser duct (27) for the hydraulic medium is formed into the element (25), which riser duct is connected to one or more radial piercings (28) between an underside (29) of the bottom (19) and the element (25), at least one axial duct (31) being formed into the element (25), on the outer casing (30) of the extension (23), and communicating with the at least one radial piercing (28) and also leading further on in a direction remote from the bottom, which axial duct (31) issues into an annular duct (32) or ring-segment duct which is formed into the element (25) at a height upstream of the material clearances (14) and from which in each case an overflow (33) leads through the extension (23) to the respective sickle-like material clearance (14).

5. Valve-drive part according to Claim 1, **characterized in that** the sickle-like material clearance (14) with the driving face (9) is produced by means of a milling operation, such as side milling or by beading/embossing or lathe-turning.

6. Valve-drive part according to Claim 1 or 2, **characterized in that**, as a mutual rotation prevention device (16) of the components (4, 2), a body, such as a ball/pin, is provided, which is seated in a cutout (34) in the outer casing (5) of the inner element (4) or the bore (3) of the housing (2) and which, partially overlapping the annular face (8), experiences guidance in a longitudinal groove (35) of the bore (3) of the housing (2) or of the outer casing (5) of the inner element (4).

7. Valve-drive part according to Claim 2, **characterized in that**, as a rotation prevention device (15) of the two coupling pistons (7) in relation to their bore (6), a ring part, such as a spring ring, is applied, which is arranged concentrically to the axis of the valve-drive part (1), runs in an annular groove (36) on the outer casing (5) of the inner element (4) and lies in the bore region on the flattenings (13) of the coupling pistons (7).

8. Valve-drive part according to Claim 3, **characterized in that** the inner element (4) is of essentially thin-walled tube-like design, with the radially continuous bore (6) with coupling pistons (7) running in a transverse web (38) subdividing the inner element.

## Revendications

1. Pièce de commande de soupape commutable (1), comprenant un boîtier cylindrique creux (2), dans l'alésage (3) duquel s'étend un élément interne (4) déplaçable axialement par rapport à celui-ci avec son enveloppe extérieure (5), au moins un alésage (6) avec au moins un piston de couplage (7) s'étendant à l'intérieur de celui-ci dans le cas d'un désaccouplement étant inhérent à l'un des composants [élément interne (4) ou boîtier (2)], lequel alésage (6) conduisant dans la direction de l'autre composant (2, 4) et débouchant au niveau d'une surface annulaire (8) entre les composants (4, 2), lequel piston de couplage (7) pouvant être amené en prise dans le cas d'un accouplement en partie avec une surface d'entraînement (9) de l'autre composant (2, 4) et un moyen de ressort à mouvement perdu (10) étant prévu, lequel sollicite les composants (4, 2) à l'écart l'un de l'autre dans leur direction de sortie, **caractérisée en ce que** le piston d'accouplement respectif (7), partant de sa face frontale (11) tournée vers la surface d'entraînement (9), est pourvu d'un méplat partiel (13) au niveau d'un côté axial (12), tandis que l'autre composant (2, 4), seulement dans la portion périphérique de l'alésage adjacent (6), avec le piston de couplage (7) dans l'un des composants (4, 2), dans son alésage (3) / sur son enveloppe extérieure (5), étant pourvu d'une partie exempte de matériau seulement en forme de croissant (14), sur l'une des faces frontales axiales plates de laquelle la surface d'entraînement (9) est constituée pour s'engager avec le méplat (13) du piston de couplage (7) dans le cas d'un accouplement, et d'une part le piston de couplage (7), par rapport à son alésage (6), et d'autre part les composants (4, 2), l'un par rapport à l'autre, étant pourvus d'une fixation en rotation (15, 16) respective.

2. Pièce de commande de soupape selon la revendication 1, **caractérisée en ce que** l'on prévoit exactement deux pistons de couplage (7), qui s'étendent dans l'élément interne (4) dans l'alésage (6) réalisé sous forme d'alésage radial, et qui sont diamétralement opposés, les pistons de couplage (7) étant sollicités dans leur direction d'accouplement par le biais de la force d'un moyen de ressort (18), comme au moins un ressort de pression hélicoïdal, agissant contre ses faces frontales internes (17), leur déplacement dans la direction de désaccouplement étant effectué par le biais d'un moyen hydraulique pouvant être guidé devant ses faces frontales extérieures (11) dans la partie exempte de matériau en forme de croissant (14) respective.

3. Pièce de commande de soupape selon la revendication 2, **caractérisée en ce que** l'on prévoit comme pièce de commande de soupape commutable (1) un poussoir à coupelle, avec le boîtier (2) présentant en tant que surface de contact de came un fond de type bague (19), lequel boîtier peut être guidé par le biais de sa chemise (21) saillant depuis le bord extérieur (20), dans un alésage d'un moteur à combustion interne, lequel fond (19) peut être mis en contact avec au moins une came à grande course, une saillie (23) cylindrique creuse dépassant depuis un bord interne (22) du fond (19), laquelle présente l'alésage (3) avec l'élément interne (4) guidé à l'intérieur, dans lequel alésage (3) sont appliquées les deux parties exemptes de matériau opposées en forme de croissant (14), sur les côtés supérieurs (24) desquelles s'étendent les faces frontales axiales plates sous forme de faces d'entraînement (9), et l'élément interne (4) étant réalisé du côté du fond soit sans contact avec la came soit avec un fond de type disque pour recevoir une came de faible course ou de course nulle.

4. Pièce de commande de soupape selon la revendication 3, **caractérisée en ce qu'**à l'intérieur du boîtier (2) est appliqué un élément à paroi mince (25) tel qu'une pièce en tôle, qui suit essentiellement son contour intérieur, un canal de montée (27) pour le fluide hydraulique étant formé dans l'élément (25), à partir d'au moins un passage (26) dans la chemise (21) du boîtier (2), lequel canal de montée est en liaison par un ou plusieurs passages radiaux (28) entre un côté inférieur (29) du fond (19) et l'élément (25), au moins un canal axial (31) étant formé dans l'élément (25), sur l'enveloppe extérieure (30) de la saillie (23), lequel canal axial communique avec l'au moins un passage radial (28) et conduit dans la direction éloignée du fond, lequel canal axial (31) débouche dans un canal annulaire (32) ou canal de segment annulaire formé dans l'élément (25) à une hauteur avant les parties exemptes de matériau (14), depuis lequel un dépassement (33) respectif conduit à travers la saillie (23) jusqu'à la partie exempte de matériau (14) en forme de croissant respective.

5. Pièce de commande de soupape selon la revendication 1, **caractérisée en ce que** la partie exempte de matériau en forme de croissant (14) avec la surface d'entraînement (9) est constituée par une opération de fraisage comme un fraisage à fraise-disque ou par nervurage / gaufrage, ou alésage au tour.

6. Pièce de commande de soupape selon la revendication 1 ou 2, **caractérisée en ce que** l'on prévoit en tant que fixation en rotation (16) des composants (4, 2) l'un par rapport à l'autre, un corps comme une bille / une goupille, qui repose dans un évidement (34) dans l'enveloppe extérieure (5) de l'élément interne (4) ou de l'alésage (3) du boîtier (2), et qui, en venant en prise en partie par-dessus la surface annulaire (8), est guidée dans une rainure longitudinale (35) de l'alésage (3) du boîtier (2) ou de l'enveloppe extérieure (5) de l'élément interne (4).

7. Pièce de commande de soupape selon la revendication 2, **caractérisée en ce que** l'on applique en tant que fixation en rotation (15) des deux pistons de couplage (7) par rapport à leur alésage (6) une pièce annulaire comme un jonc, qui est disposée concentriquement à l'axe de la pièce de commande de soupape (1), qui s'étend dans une rainure annulaire (36) sur l'enveloppe extérieure (5) de l'élément interne (4) et qui se situe dans la région du fond sur les méplats (13) des pistons de couplage (7).

8. Pièce de commande de soupape selon la revendication 3, **caractérisée en ce que** l'élément interne (4) est réalisé essentiellement en forme de tube à paroi mince, l'alésage (6) traversant radialement pour les pistons de couplage (7) s'étendant dans une nervure transversale (38) divisant l'élément interne.
